# EUROPÄISCHE PATENTSCHRIFT

(11) **EP 1 993 082 B1**
(45) Veröffentlichungstag und Bekanntmachung des Hinweises auf die Patenterteilung: **20.07.2011**
(21) Anmeldenummer: 07108317.4
(22) Anmeldetag: 16.05.2007
(51) Int. Cl.: G08B 17/10, G01M 3/04

(54) **Detektion und Ortsbestimmung eines Brandes**
Detection and location identification of a fire
Détection et détermination spatiale d'un feu

(43) Veröffentlichungstag der Anmeldung: 19.11.2008
(73) Patentinhaber: Siemens Aktiengesellschaft, 80333 München (DE)
(72) Erfinder: Goulet, Thomas, 6314 Unterägeri (CH); Stahl, Peter, 8052 Zürich (CH)

(56) Entgegenhaltungen:
- EP-A- 0 692 706
- EP-A- 1 811 478

## Beschreibung

Die Erfindung betrifft ein Verfahren, einen Brandmelder und ein Brandmeldesystem zur Detektion und Ortsbestimmung eines Brandes in mindestens einem überwachten Raum.

Detektionseinheiten, wie zum Beispiel optische Brandmelder, Gasmelder etc., werden dazu benutzt eine Brandkenngrösse zu erkennen. Eine besondere Art dieser Branddetektoren bilden die sogenannten Ansaugbranddetektoren (Aspirated Smoke Detektors). Diesen Branddetektoren werden durch ein Ansaugrohrsystem mittels einer Ansaugvorrichtung wie zum Beispiel einem Ventilator bzw. einen Lüfter, zumindest ein Teil einer Raum- oder Geräteluft zugeführt. Sie saugen kontinuierlich Luftproben an und analysieren zum Beispiel deren Rauchgehalt. Oftmals wird dabei von mehreren Ansaugpunkten des Rohrsystems die Luft angesaugt. Diese Punkte können mehrere Meter voneinander entfernt sein und verschiedenen Objekten oder Räumlichkeiten zugeordnet sein. Wird nun von der mit dem Rohrsystem verbundenen Detektoreinheit eine Brandkenngrösse erkannt, ist es wichtig, dass der Ort des Brandes möglichst genau bestimmt wird, dass schnellstmöglich Maßnahmen zur Bekämpfung eingeleitet werden können.

Als Brandkenngrössen werden physikalische Grössen verstanden, die in der Umgebung eines Entstehungsbrandes messbaren Veränderungen unterliegen, zum Beispiel die Umgebungstemperatur, der Feststoff- oder Flüssigkeits- oder Gasanteil in der Umgebungsluft oder Umgebungsstrahlung. Insbesondere wird die Bildung der Rauchpartikel oder Rauchaerosolen oder die Bildung von Dampf oder Brandgasen detektiert.

Aus der Europäischen Patentanmeldung EP 1 811 478 A1 ist ein Verfahren und eine Vorrichtung zum Erkennen und Lokalisieren von Bränden als Stand der Technik nach Artikel 54(3) EPÜ bekannt. Es werden über ein Ansaugrohrsystem repräsentative Luftmengen der zu überwachenden Räume entnommen und Sensoren zugeführt, wobei die Ansaugstelle, welche als erste eine Brandkenngrösse in ausreichender Menge aufgenommen hat, mittels einer Zeitmessung identifiziert wird. Bei einer dortigen Ausführungsform gemäss Fig. 2a wird Raumluft zunächst nur über ein erstes Ansaugrohr angesaugt. Tritt nun Rauch an einem der entlang des Ansaugrohrsystems verteilten Ansaugstellenpaare auf, so wird dieser im ersten Ansaugrohr über das erste Ansaugrohrende bis zum einzigen Detektor transportiert und dort ein erstes Mal detektiert. Unmittelbar darauffolgend wechselt eine Rohrumschalteinrichtung von der durchgezogenen Stellung in die gestrichelt dargestellte Stellung. Dadurch wird nun Raumluft an dem Ansaugstellenpaar über das zweite Ansaugrohr und das zweite Ansaugrohrende des Ansaugrohrsystems angesaugt und die Zeit für den Transport des Rauchs beginnt erneut. Über die Transportzeit kann der Ort des jeweiligen Ansaugstellenpaars bestimmt werden.

Aus der Europäischen Patentanmeldung EP 0 692 706 A2 ist ein Verfahren und eine Vorrichtung zur Ortung einer Schadstoffansammlung mit einer für einen Schadstoff durchlässigen Sammelleitung bekannt, wobei ein Transportmedium durch die Sammelleitung geführt wird. An einem Ausgang der Sammelleitung wird detektiert, ob im Transportmedium ein Schadstoff enthalten ist. Die Sammelleitung besteht aus zwei parallel zueinander und eng nebeneinander verlegten Strängen. Diese Stränge werden in entgegengesetzter Richtung kontinuierlich vom Transportmedium durchgespült. Aus der Zeitdifferenz zwischen zwei aufeinander folgenden Schadstoffdetektionen am Ausgang der Sammelleitung wird der Ort der Schadstoffansammlung an der Sammelleitung bestimmt.

Aus dem Europäischen Patent EP 1634261 B1 ist ein Verfahren und eine Vorrichtung zum Erkennen und Lokalisieren eines Brandes bekannt. Bei Detektion einer Brandkenngrösse wird die angesaugte und sich im Ansaugrohrsystem befindliche Luft mit einer Ausblasvorrichtung ausgeblasen. Diese Ausblasvorrichtung kann als Ventilator bzw. Lüfter ausgestaltet sein. Nach dem Ausblasen der angesaugten Luft werden erneut Luftproben aus den Überwachungsräumen angesaugt. Anhand der Laufzeit bis zur erneuten Detektion der Brandkenngrösse wird dann der Ort des Brandes bestimmt.

Die WO 02/095703 A2 beschreibt ebenfalls eine Möglichkeit zur Ortsbestimmung und Detektion eines Brandes. Auch hier wird einer Detektoreinheit über ein Ansaugrohrsystem Luft von den Überwachungsräumen zugeführt. Bei Detektion einer Brandkenngrösse werden an den Ansaugöffnungen befindliche Sub-Detektoren eingeschaltet, mit deren Hilfe die Ortsbestimmung erfolgt.

Die Aufgabe der vorliegenden Erfindung ist darin zu sehen, eine effiziente und kosteneffektive Möglichkeit zur Detektion und Ortsbestimmung eines Brandes vorzuschlagen.

Die Aufgabe wird erfindungsgemäss jeweils durch die Gegenstände der unabhängigen Patentansprüche gelöst. Weiterbildungen der Erfindung sind in den Unteransprüchen angegeben.

Ein Kern der Erfindung ist darin zu sehen, dass zur Detektion und Ortsbestimmung eines Brandes in mindestens einem überwachten Raum eine erste Detektoreinheit und eine zweite Detektoreinheit zum Detektieren einer Brandkenngrösse verwendet werden. Die beiden Detektoreinheiten sind mit einer Auswerteinheit zum Auswerten der detektierten Brandkenngrösse verbunden.

Erfindungsgemäss wird der ersten Detektoreinheit über eine erste Rohrleitung und der zweiten Detektoreinheit über eine zweite Rohrleitung zumindest ein Teil der im mindestens einen überwachten Raum enthaltenen Raumluft zugeführt. Dabei werden die erste und die zweite Rohrleitung in jedem überwachten Raum angeordnet und mit Ansaugöffnungen versehen. Die Raumluft wird mittels mindestens einer Ansaugeinheit, zum Beispiel ein Ventilator, ein Lüfter etc., den beiden Detektoreinheiten zugeführt. Erfindungsgemäss sind die beiden Rohrleitungen so beschaffen, dass die mittlere Luftgeschwindigkeit der zugeführten Raumluft in der ersten Rohrleitung unterschiedlich zur mittleren Luftgeschwindigkeit in der zweiten Rohrleitung ist. Wird nun mindestens ein Parameter der Brandkenngrösse detektiert, wird von der Auswerteinheit mindestens eine Zeitdifferenz zwischen der Detektion des mindestens einen Parameters bzw. Schwellwertes der Brandkenngrösse der ersten Detektoreinheit und der Detektion desselben mindestens einen Parameters der zweiten Detektoreinheit bestimmt. Zusammen mit der mindestens einen bestimmten Zeitdifferenz wird in Abhängigkeit der mittleren Luftgeschwindigkeiten in der ersten und der zweiten Rohrleitung der Ort des Brandes bestimmt .

Die mittlere Luftgeschwindigkeit wird zum Beispiel aufgrund einer gegebenen Ansauggeschwindigkeit der mindestens einen Ansaugeinheit und der Geometrie der Rohrleitung, zum Beispiel bei Inbetriebnahme der Detektoreinheiten, bei der Wartung, bei Detektion einer Brandkenngrösse etc., ermittelt und zum Beispiel in der Auswerteinheit gespeichert bzw. dort bestimmt. Die unterschiedlichen Luftgeschwindigkeiten zwischen der ersten und der zweiten Rohrleitung können dabei dadurch erreicht werden, dass die Rohrleitungen zumindest einen teilweisen unterschiedlichen Innendurchmesser haben. Der Innendurchmesser der einen Rohrleitung kann also entweder auf der gesamten Länge der Rohrleitung unterschiedlich zur anderen Rohrleitung sein oder nur in einem Anschnitt der Rohrleitung, zum Beispiel durch eine Verjüngung, eine Verbreiterung eines Rohrabschnitts, Blenden etc.. So kann zum Beispiel die erste Rohrleitung zumindest teilweise einen kleineren Innendurchmesser als die zweite Rohrleitung aufweisen. Erfindungsgemäss ist auch vorstellbar, dass ein Rohr verwendet wird, das zwei getrennte Strömungswege unterschiedlicher Innendurchmesser aufweist. In beide Rohrleitungen bzw. Rohrsegmente werden idealerweise an denselben Orten Ansauglöcher gesetzt, sodass die Ansauglöcher der ersten und der zweiten Rohrleitung benachbart sind. Es werden also die beiden Detektoreinheiten und die Ansaugöffnungen der ersten und der zweiten Rohrleitung derart angeordnet, dass die Abstände zwischen der ersten Detektoreinheit und den Ansaugöffnungen der ersten Rohrleitung gleich den Abständen zwischen der zweiten Detektoreinheit und den Ansaugöffnungen der zweiten Rohrleitung entsprechen. Erfindungsgemäss können die beiden Rohrleitungen parallel zueinander geführt werden. Auch können die Ansaugöffnungen der ersten Rohrleitung einen unterschiedlichen Durchmesser als die Ansaugöffnungen der zweiten Rohrleitung aufweisen. Als Detektoreinheit kann grundsätzlich jede Art von Detektor zum Erkennen einer Brandkenngrösse verwendet werden, insbesondere ein optischer Detektor, ein Gasmelder etc.. Dabei können die beiden Detektoreinheiten von der gleichen Art bzw. vom gleichen Typ sein, es werden zum Beispiel zwei optische Detektoreinheiten oder zwei Gasmeldeeinheiten verwendet. Die beiden Detektoreinheiten können in einem einzigen Brandmelder integriert sein oder separate Einheiten darstellen. Erfindungsgemäss weisen die erste und die zweite Detektoreinheit die gleiche Empfindlichkeit auf. Der zumindest eine Teil der Raumluft kann durch eine Ansaugeinheit, wie etwa ein Ventilator, ein Lüfter etc. angesaugt und den beiden Detektoreinheiten über die jeweiligen Rohrleitungen zugeführt werden. Es ist jedoch auch vorstellbar, dass pro Rohrleitung eine eigene Ansaugeinheit verwendet wird. So kann zum Beispiel auch die Ansauggeschwindigkeit der angesaugten Raumluft variiert werden, sodass in den beiden Rohrleitungen die mittlere Luftgeschwindigkeit unterschiedlich ist.

Ein Vorteil des erfindungsgemässen Verfahrens liegt darin, dass durch eine sehr einfache Art und Weise der Ort eines Brandes lokalisiert werden kann.

Ein weiterer Vorteil besteht darin, dass mit nur.zwei Detektoreinheiten die Anzahl der möglichen zu überwachenden Räumen sehr groß gegenüber den bekannten Verfahren ist. Damit werden viel weniger Detektoreinheiten für ein Gebäude benötigt, was die Installations- und die Wartungskosten erheblich senken kann.

Die Erfindung wird anhand eines in einer Figur dargestellten Ausführungsbeispiels näher erläutert. Dabei zeigen
- Figur 1: ein erfindungsgemässes Brandmeldesystem im Normalbetrieb,
- Figur 2: ein erfindungsgemässes Brandmeldesystem bei der Detektion eines Brandes,
- Figur 3: ein erfindungsgemässes Brandmeldesystem bei der Bestimmung des Brandortes und
- Figur 4: einen erfindungsgemässen Brandmelder.

Figur 1 zeigt ein erfindungsgemässes Brandmeldesystem im Normalbetrieb. Normalbetrieb soll hier bedeuten, dass kein Alarmfall vorliegt. In diesem Beispiel sind die beiden Detektoreinheiten D1 und D2 optische Detektoreinheiten und mit der Ansaugeinheit ASE in einem Gehäuse integriert. Selbstverständlich kann in diesem Gehäuse auch die Auswerteinheit enthalten sein. Die Auswerteinheit kann zum Beispiel aber auch in einer mit den beiden Detektoreinheiten verbundenen Brandmeldezentrale integriert sein. Der erste Detektoreinheit D1 wird über eine erste Rohrleitung R1 und der zweiten Detektoreinheit wird über eine zweite Rohrleitung R2 zumindest ein Teil der Raumluft von den Detektoreinheiten D1, D2 zu überwachenden Räumen zugeführt. Die beiden Rohrleitungen R1, R2 sind in jedem überwachten Raum angeordnet und weisen Ansauglöcher ALR1, ALR2 zum Ansaugen der Raumluft aus dem überwachten Raum auf. Dabei können die Ansaugöffnungen ALR1 bzw. - löcher der ersten Rohrleitung R1 eine unterschiedliche Grösse bzw. einen unterschiedlichen Durchmesser als die Ansaugöffnungen ALR2 der zweiten Rohrleitung R2 aufweisen. Die Ansauglöcher ALR1 der ersten Rohrleitung R1 weisen die gleiche Distanz zur ersten Detektoreinheit D1 wie die Ansauglöcher ALR2 der zweiten Rohrleitung R2 zur Detektoreinheit D2 auf. Sie sind idealerweise also direkt benachbart angeordnet. Die beiden Rohrleitungen R1, R2 können separate Rohrleitungen R1, R2 oder in einem Rohr integriert sein. Dabei weisen die beiden Rohrleitungen R1, R2 grundsätzlich voneinander getrennte Strömungswege auf. Beide Rohrleitungen R1, R2 sind also nicht derart miteinander verbunden, dass Raumluft von einer Rohrleitung R1 in die andere Rohrleitung R2 strömen kann. Das gilt auch für die Detektoreinheiten D1 und D2. Der ersten Detektoreinheit D1 wird ausschließlich Raumluft über die erste Rohrleitung R1 und der zweiten Detektoreinheit D2 wird ausschließlich Raumluft über die zweite Rohrleitung R2 zugeführt. Aufgrund einer möglichen unterschiedlichen Geometrie der beiden Rohrleitungen R1, R2 ergibt sich bei den beiden Rohrleitungen R1, R2 eine unterschiedliche mittlere Luftgeschwindigkeit. In diesem Beispiel weist die erste Rohrleitung R1 einen geringeren Querschnitt bzw. einen kleineren Innendurchmesser als die zweite Rohrleitung R2 auf und somit ist die mittlere Luftgeschwindigkeit V₁ in der ersten Rohrleitung R1 größer als die mittlere Luftgeschwindigkeit V₂ in der zweiten Rohrleitung R2 (siehe Formel 1). ${v}_{1} > {v}_{2}$

Die unterschiedlichen mittleren Luftgeschwindigkeiten in den Rohrleitungen R1 und R2 werden durch die unterschiedlich großen Pfeile dargestellt. Für die Ansaugeinheit ASE kann zum Ansaugen der Raumluft ein Ventilator bzw. ein Lüfter oder eine andere dafür geeignete Einheit verwendet werden. In diesem Bespiel wird für die beiden Detektoreinheiten D1, D2 nur eine Ansaugeinheit ASE verwendet. Selbstverständlich wäre es auch erfindungsgemäss möglich je eine Ansaugeinheit ASE pro Detektoreinheit D1, D2 zu verwenden. Insbesondere könnte eine derartige Anordnung dazu verwendet werden eine unterschiedliche Luftgeschwindigkeit in den beiden Rohrleitungen R1, R2 zu erzeugen. Dadurch wäre es auch vorstellbar, dass die beiden Rohrleitungen R1, R2 den gleichen Innendurchmesser haben.

Figur 2 zeigt ein erfindungsgemässes Brandmeldesystem, wie es in Figur 1 beschrieben wurde, bei der Detektion eines Brandes. Rauch von einem überwachten Raum wird über die Ansauglöcher ALR1 "Nummer bzw. Raum 3", ALR2 "Nummer bzw. Raum 3" angesaugt und über die beiden Rohrleitungen R1, R2 den beiden Detektoreinheiten D1, D2 zugeführt. Aufgrund der unterschiedlichen Geometrien und damit der unterschiedlichen Luftgeschwindigkeiten in den Rohrleitungen R1, R2 detektiert die erste Detektoreinheit D1 zuerst die Brandkenngrösse und damit den Brand. Von der ersten Detektoreinheit D1 wird zum Zeitpunkt t₁ ein entsprechender Alarm ausgegeben, der zum Beispiel an eine Brandmeldezentrale weitergeleitet wird.

Figur 3 zeigt das unter Fig. 1 und 2 beschriebene erfindungsgemässe Brandmeldesystem und die Bestimmung des Brandortes. Zum Zeitpunkt t₂ detektiert auch die zweite Detektionseinheit D2 den Brand und gibt ebenfalls einen Alarm aus. Eine mit den beiden Detektoreinheiten verbundene Auswerteinheit AWE bestimmt die Zeitdifferenz zwischen dem ersten und zweiten Alarm (siehe Formel 2). $Δt = {t}_{2} - {t}_{1}$

Zusammen mit den beiden Luftgeschwindigkeiten v₁ und v₂ wird dann die Distanz zu den Ansauglöcher ALR1, ALR2 bestimmt, über welche die Rauch enthaltende Raumluft angesaugt wurde. Damit wird der Ort des Brandes bestimmt, also der Raum in dem der Brand sich befindet. Um die Genauigkeit der Distanzbestimmung von den Detektoreinheiten zu den betreffenden Ansauglöchern zu erhöhen, ist es auch denkbar, dass permanent die Zeitdifferenzen betreffend die Detektion verschiedener aufeinander folgender Parameter bzw. Schwellwerte einer Brandkenngrösse bestimmt werden. Die erste Zeitdifferenz wird also bei Erreichen des Schwellwertes 1, die zweite Zeitdifferenz bei Erreichen des Schwellwertes 2 und so weiter bestimmt. Die Luftgeschwindigkeiten lassen sich entweder empirisch aus den physikalischen Grössen, also bei gegebenen Rohrleitungsgeometrien, Ansauglöcherdurchmesser, Ansauggeschwindigkeiten der mindestens einen Ansaugeinheit etc. bestimmen oder mit den zur Verfügung stehenden physikalischen Grössen berechnen bzw. numerisch nähern. Die Luftgeschwindigkeiten v₁ und v₂ können daher als mittlere Luftgeschwindigkeiten betrachtet werden. Idealerweise lässt sich die Distanz d zwischen den Detektoreinheiten D1, D2 und den Ansauglöchern ALR1, ALR2 über denen der Rauch angesaugt wurde, bestimmen durch $ⅆ = \left({v}_{1}-{v}_{2}\right) ⋅ \left({t}_{2}-{t}_{1}\right)$

Im Allgemeinen ist die Distanz d durch eine Funktion, die von. t1, t2, v1, v2 abhängig ist, gegeben und muss entsprechend mit mathematischen Methoden genähert werden.

Figur 4 zeigt einen erfindungsgemässen Brandmelder mit einer ersten Detektoreinheit D1, einer zweiten Detektoreinheit D2, einer Ansaugeinheit ASE und einer mit den beiden Detektoreinheiten verbundenen Auswerteinheit AWE zum Durchführen des Verfahrens gemäss den Figuren 1 bis 3. Die erste Detektoreinheit D1 ist mit einer ersten Rohrleitung R1 und die zweite Detektoreinheit D2 ist mit einer zweiten Rohrleitung R2 verbunden. Dabei sind die Rohrleitungen in jedem überwachten Raum angeordnet und weisen Ansauglöcher ALR1, ALR2 zum Ansaugen der Raumluft aus dem Raum auf.

## Patentansprüche

1. Verfahren zur Detektion und Ortsbestimmung eines Brandes in mindestens einem überwachten Raum, mit einer ersten Detektoreinheit (D1) und einer zweiten Detektoreinheit (D2) zum Detektieren einer Brandkenngrösse, wobei eine mit den beiden Detektoreinheiten verbundene Auswerteinheit (AWE) zum Auswerten der detektierten Brandkenngrösse verwendet wird, wobei der ersten Detektoreinheit (D1) über eine erste Rohrleitung (R1) und der zweiten Detektoreinheit (D2) über eine zweite Rohrleitung (R1) zumindest ein Teil der im mindestens einen überwachten Raum enthaltenen Raumluft zugeführt wird, wobei die erste (R1) und die zweite Rohrleitung (R2) in jedem überwachten Raum angeordnet und mit Ansaugöffnungen (ALR1, ALR2) versehen werden, wobei die Raumluft mittels mindestens einer Ansaugeinheit (ASE) den beiden Detektoreinheiten (D1, D2) zugeführt wird, und wobei zur Ortsbestimmung des Brandes von der Auswerteinheit (AWE) mindestens eine Zeitdifferenz zwischen der Detektion mindestens eines Schwellwertes der Brandkenngrösse bei der ersten Detektoreinheit (D1) und der Detektion desselben mindestens einen Schwellwertes bei der zweiten Detektoreinheit (D2) bestimmt wird,
**dadurch gekennzeichnet,**
- **dass** den beiden Detektoreinheiten (D1, D2) die Raumluft in gleicher Strömungsrichtung mit jeweils unterschiedlicher mittlerer Luftgeschwiridigkeit (v1, v2) über die erste (R1) und zweite Rohrleitung (R2) zugeführt wird, und
- **dass** der Ort des Brandes aus der mindestens einen bestimmten Zeitdifferenz in Abhängigkeit der beiden mittleren Luftgeschwindigkeiten (v1, v2) bestimmt wird.

2. Verfahren nach Anspruch 1, **dadurch gekennzeichnet,**
**dass** der Ort des Brandes aus der mindestens einen bestimmten Zeitdifferenz und aus der Differenz der beiden mittleren Luftgeschwindigkeiten (v1, v2) bestimmt wird.

3. Verfahren nach Anspruch 1 oder 2, **dadurch gekennzeichnet, dass** für die erste Rohrleitung (R1) zumindest teilweise ein unterschiedlicher Innendurchmesser als für die zweite Rohrleitung (R2) verwendet wird.

4. Verfahren nach Anspruch 3, **dadurch gekennzeichnet,**
**dass** für die erste Rohrleitung (R1) zumindest teilweise ein kleinerer Innendurchmesser als für die zweite Rohrleitung (R2) verwendet wird.

5. Verfahren nach Anspruch 1 oder 2, **dadurch gekennzeichnet, dass** als erste (R1) und zweite Rohrleitung (R2) ein Rohr mit zwei getrennten Strömungswegen unterschiedlicher Innendurchmesser verwendet wird.

6. Verfahren nach einem der vorhergehenden Ansprüche,
**dadurch gekennzeichnet,**
**dass** die beiden Detektoreinheiten (D1, D2) und die Ansaugöffnungen (ALR1, ALR2) der ersten (R1) und der zweiten Rohrleitung (R2) derart angeordnet werden, dass die Abstände zwischen der ersten Detektoreinheit (D1) und den Ansaugöffnungen (ALR1) der ersten Rohrleitung (R1) gleich den Abständen zwischen der zweiten Detektoreinheit (D2) und den Ansaugöffnungen (ALR2) der zweiten Rohrleitung (R2) entsprechen.

7. Verfahren nach einem der vorhergehenden Ansprüche,
**dadurch gekennzeichnet,**
**dass** für die Ansaugöffnungen (ALR1) der ersten Rohrleitung (R1) ein unterschiedlicher Durchmesser als bei den Ansaugöffnungen (ALR2) der zweiten Rohrleitung (R2) verwendet wird.

8. Verfahren nach einem der vorhergehenden Ansprüche,
**dadurch gekennzeichnet,**
**dass** die erste (R1) und die zweite Rohrleitung (R2) parallel zueinander geführt werden.

9. Verfahren nach einem der vorhergehenden Ansprüche,
**dadurch gekennzeichnet,**
**dass** als Detektoreinheit (D1, D2) entweder eine optische Detektionseinheit oder eine Gasmeldeeinheit verwendet werden.

10. Verfahren nach Anspruch 9, **dadurch gekennzeichnet,**
**dass** für die beiden Detektoreinheiten (D1, D2) jeweils die gleiche Art der Detektoreinheit verwendet wird.

11. Verfahren nach einem der vorhergehenden Ansprüche,
**dadurch gekennzeichnet,**
**dass** für die erste (D1) und die zweite Detektoreinheit (D2) die gleiche Empfindlichkeit verwendet wird.

12. Verfahren nach einem der vorhergehenden Ansprüche,
**dadurch gekennzeichnet,**
**dass** als mindestens eine Ansaugeinheit (ASE) ein Ventilator und/oder ein Lüfter verwendet werden.

13. Verfahren nach einem der vorhergehenden Ansprüche,
**dadurch gekennzeichnet,**
**dass** für die erste (R1) und die zweite Rohrleitung (R2) je eine eigene Ansaugeinheit (ASE) verwendet wird.

14. Verfahren nach Anspruch 13, **dadurch gekennzeichnet,**
**dass** in der ersten (R1) und in der zweiten Rohrleitung (R2) durch die jeweilige Ansaugeinheit (ASE) eine unterschiedliche Ansauggeschwindigkeit der den Detektoreinheiten (D1, D2) zugeführten Raumluft erzeugt wird.

15. Brandmeldesystem zur Detektion und Ortsbestimmung eines Brandes in mindestens einem überwachten Raum,
- mit einer ersten Detektoreinheit (D1) und einer zweiten Detektoreinheit (D2) zum Detektieren einer Brandkenngrösse, wobei der ersten Detektoreinheit (D1) über eine erste Rohrleitung (R1) und der zweiten Detektoreinheit (D2) über eine zweite Rohrleitung (R2) zumindest ein Teil der im mindestens einen überwachten Raum enthaltenen Raumluft zugeführt wird, wobei die erste (R1) und die zweite Rohrleitung (R2) in jedem überwachten Raum angeordnet und mit Ansaugöffnungen (ALR1, ALR2) versehen sind,
- mit mindestens einer Ansaugeinheit (ASE) zum Zuführen der Raumluft in die beiden Detektoreinheiten (D1, D2),
- mit einer für die Ortsbestimmung des Brandes mit den beiden Detektoreinheiten (D1, D2) verbundenen Auswerteinheit (AWE) zum Auswerten der Brandkenngrösse sowie zur Bestimmung mindestens einer Zeitdifferenz zwischen der Detektion mindestens eines Schwellwertes der Brandkenngrösse bei der ersten Detektoreinheit (D1) und der Detektion desselben mindestens einen Schwellwertes bei der zweiten Detektoreinheit (D2), und
- mit einer Brandmeldezentrale zum Ausgeben eines Alarms unter Angabe des Brandortes,
**dadurch gekennzeichnet,**
- **dass** den beiden Detektoreinheiten (D1, D2) die Raumluft in gleicher Strömungsrichtung mit jeweils unterschiedlicher mittlerer Luftgeschwindigkeit (v1, v2) über die erste (R1) und zweite Rohrleitung (R2) zugeführt wird, und
- **dass** die Auswerteeinheit (AWE) zur Ortsbestimmung des Brandes aus der mindestens einen bestimmten Zeitdifferenz in Abhängigkeit der beiden Luftgeschwindigkeiten (v1, v2), insbesondere abhängig von deren Differenz, vorgesehen ist.

16. Brandmelder zur Detektion und Ortsbestimmung eines Brandes in mindestens einem überwachten Raum,
- mit einer ersten Detektoreinheit (D1) und einer zweiten Detektoreinheit (D2) zum Detektieren einer Brandkenngrösse, wobei der ersten Detektoreinheit (D1) über eine erste Rohrleitung (R1) und der zweiten Detektoreinheit (D2) über eine zweite Rohrleitung (R2) zumindest ein Teil der im mindestens einen überwachten Raum enthaltenen Raumluft zugeführt wird, wobei die erste (R1) und die zweite Rohrleitung (R2) in jedem überwachten Raum angeordnet und mit Ansaugöffnungen (ALR1, ALR2) versehen werden,
- mit mindestens einer Ansaugeinheit (ASE) zum Zuführen der Raumluft in die beiden Detektoreinheiten (D1, D2),
- mit einer für die Ortsbestimmung des Brandes mit den beiden Detektoreinheiten (D1, D2) verbundenen Auswerteinheit (AWE) zum Auswerten der Brandkenngrösse sowie zur Bestimmung mindestens einer Zeitdifferenz zwischen der Detektion mindestens eines Schwellwertes der Brandkenngrösse bei der ersten Detektoreinheit (D1) und der Detektion desselben mindestens einen Schwellwertes bei der zweiten Detektoreinheit (D2), **dadurch gekennzeichnet,**
- **dass** den beiden Detektoreinheiten (D1, D2) die Raumluft in gleicher Strömungsrichtung mit jeweils unterschiedlicher mittlerer Luftgeschwindigkeit (v1, v2) über die erste (R1) und zweite Rohrleitung (R2) zugeführt wird, und
- **dass** die Auswerteeinheit (AWE) zur Ortsbestimmung des Brandes aus der mindestens einen bestimmten Zeitdifferenz in Abhängigkeit der beiden Luftgeschwindigkeiten (v1, v2), insbesondere abhängig von deren Differenz, vorgesehen ist.

## Claims

1. Method for detecting and localising a fire in at least one monitored room, having a first detector unit (D1) and a second detector unit (D2) for detecting a characteristic fire quantity, an evaluation unit (AWE) connected to both detector units being used to evaluate the detected characteristic fire quantity, wherein at least some of the room air contained in the at least one monitored room is fed to the first detector unit (D1) via a first pipe conduit (R1) and to the second detector unit (D2) via a second pipe conduit (R2), the first (R1) and second pipe conduit (R2) being arranged in each monitored room and being provided with suction intakes (ALR1, ALR2), the room air being supplied to both detector units (D1, D2) by means of at least one suction unit (ASE) and wherein at least one time difference between the detection of at least one threshold value of the characteristic fire quantity at the first detector unit (D1) and the detection of the same at least one threshold value at the second detector unit (D2) is determined for or the fire by the evaluation unit (AWE), **characterised in that**
- the room air is fed to the two detector units (D1, D2) in the same flow direction but with a different mean air speed (v1, v2) in each instance via the first (R1) and second pipe conduit (R2), and.
- the location of the fire is determined from the at least one determined time difference as a function of the two mean air speeds (v1, v2).

2. Method according to claim 1, **characterised in that**
the location of the fire is determined from the at least one determined time difference and from the difference between the two mean air speeds (v1, v2).

3. Method according to claim 1 or 2, **characterised in that**
a different internal diameter is used at least in part for the first pipe conduit (R1) from the one used for the second pipe conduit (R2).

4. Method according to claim 3, **characterised in that** a smaller internal diameter is used at least in part for the first pipe conduit (R1) than for the second pipe conduit (R2)

5. Method according to claim 1 or 2, **characterised in that** a pipe with two separate flow paths of different internal diameters is used as the first (R1) and second pipe conduit (R2).

6. Method according to one of the preceding claims,
**characterised in that**
the two detector units (D1, D2) and the suction intakes (ALR1, ALR2) of the first (R1) and second pipe conduit (R2) are arranged in such a manner that the distances between the first detector unit (D1) and the suction intakes (ALR1) of the first pipe conduit (R1) correspond identically to the distances between the second detector unit (D2) and the suction intakes (ALR2) of the second pipe conduit (R2).

7. Method according to one of the preceding claims,
**characterised in that** a different diameter is used for the suction intakes (ALR1) of the first pipe conduit (R1) from the one used for the suction intakes (ALR2) of the second pipe conduit (R2).

8. Method according to one of the preceding claims,
**characterised in that**
the first (R1) and second pipe conduit (R2) are passed parallel to one another.

9. Method according to one of the preceding claims,
**characterised in that**
either an optical detection unit or a gas alarm unit is used as the detector unit (D1, D2).

10. Method according to claim 9, **characterised in that** the same sort of detector unit is used respectively for both detector units (D1, D2).

11. Method according to one of the preceding claims,
**characterised in that**
the same sensitivity is used for the first (D1) and second detector unit (D2).

12. Method according to one of the preceding claims,
**characterised in that**
a ventilator and/or fan is used as at least one suction unit (ASE).

13. Method according to one of the preceding claims,
**characterised in that**
a specific suction unit (ASE) is used for the first (R1) and second pipe conduit (R2) respectively.

14. Method according to claim 13,
**characterised in that**
the respective suction unit (ASE) generates a different suction speed of the room air fed to the detector units (D1, D2) in the first (R1) and second pipe conduit (R2).

15. Fire alarm system for detecting and localising a fire in at least one monitored room,
- having a first detector unit (D1) and a second detector unit (D2) for detecting a characteristic fire quantity, at least some of the room air contained in the at least one monitored room being fed to the first detector unit (D1) via a first pipe conduit (R1) and to the second detector unit (D2) via a second pipe conduit (R2), the first (R1) and second pipe conduit (R2) being arranged in each monitored room and being provided with suction intakes (ALR1, ALR2),
- having at least one suction unit (ASE) for supplying the room air to both detector units (D1, D2),
- having an evaluation unit (AWE) connected for fire localisation purposes to both detector units (D1, D2) to evaluate the characteristic fire and to determine at least one time difference between the detection of at least one threshold value of the characteristic fire quantity at the first detector unit (D1) and the detection of the same at least one threshold value at the second detector unit (D2) and
- having a central fire alarm system for outputting an alarm indicating the location of the fire,
**characterised in that**
- the room air is fed to the two detector units (D1, D2) in the same flow direction but with a different mean air speed (v1, v2) in each instance via the first (R1) and second pipe conduit (R2), and
- the evaluation unit (AWE) is provided to localise the fire from the at least one determined time difference as a function of the two air speeds (v1, v2), in particular as a function of their difference.

16. Fire alarm for detecting and localising a fire in at least one monitored room,
- having a first detector unit (D1) and a second detector unit (D2) for detecting a characteristic fire quantity, at least some of the room air contained in the at least one monitored room being fed to the first detector unit (D1) via a first pipe conduit (R1) and to the second detector unit (D2) via a second pipe conduit (R2), the first (R1) and second pipe conduit (R2) being arranged in each monitored room and being provided with suction intakes (ALR1, ALR2),
- having at least one suction unit (ASE) for supplying the room air to both detector units (D1, D2),
- having an evaluation unit (AWE) connected for fire localisation purposes to both detector units (D1, D2) to evaluate the characteristic fire quantity and to determine at least one time difference between the detection of at least one threshold value of the characteristic fire quantity at the first detector unit (D1) and the detection of the same at least one threshold value at the second detector unit (D2), **characterised in that**
- the room air is fed to the two detector units (D1, D2) in the same flow direction but with a different mean air speed (v1., v2) in each instance via the first (R1) and second pipe conduit (R2), and
- the evaluation unit (AWE) is provided to localise the fire from the at least one determined time difference as a function of the two air speeds (v1, v2), in particular as a function of their difference.

## Revendications

1. Procédé de détection et de détermination du lieu d'un incendie dans au moins un espace sous surveillance, par une première unité ( D1 ) de détecteur et par une deuxième unité ( D2 ) de détecteur pour détecter une caractéristique d'incendie en utilisant, pour l'exploitation de la caractéristique d'incendie détectée, une unité ( AWE ) d'exploitation reliée aux deux unités de détecteur, la au moins une partie de l'air contenue dans le au moins un espace sous surveillance étant envoyée à la première unité ( D1 ) de détecteur par une première canalisation ( R1 ) et à la deuxième unité ( D2 ) de détecteur par une deuxième canalisation ( R2 ), dans lequel la première et la deuxième canalisations ( R2 ) sont disposées dans chaque espace sous surveillance et sont pourvues d'ouvertures ( ALR1, ALR2 ) d'aspiration, l'air de l'espace étant envoyé aux deux unités ( D1, D2 ) de détecteur au moyen d'au moins une unité ( ASE ) d'aspiration et dans lequel, pour la a détermination du lieu de l'incendie, il est déterminé par l'unité ( AWE ) d'exploitation au moins une différence de temps entre la détection d'au moins une valeur de seuil de la grandeur d'incendie dans la première unité ( D1 ) de détecteur et de la détection d'au moins une valeur de seuil de cette grandeur dans la deuxième unité ( D2 ) de détecteur,
**caractérisé**
- **en ce qu'**il est envoyé aux deux unités ( D1, D2 ) de détecteur par la première ( R1 ) et la deuxième canalisations ( R2 ), l'air de l'espace dans la même direction d'écoulement, ayant respectivement des vitesses ( v1, v2) moyennes d'air différentes, et
- **en ce que** le lieu de l'incendie est déterminé à partir de la au moins une différence de temps déterminée en fonction des deux vitesses ( V1, V2 ) moyennes d'air.

2. Procédé suivant la revendication 1, **caractérisé en ce que** le lieu de l'incendie est déterminé à partir de la au moins une différence de temps déterminée et à partir de la différence des deux vitesses ( v1, v2 ) moyennes d'air.

3. Procédé suivant la revendication 1 ou 2, **caractérisé en ce qu'**on utilise, pour la première canalisation ( R1 ), au moins en partie, un diamètre intérieur différent de celui pour la deuxième canalisation ( R2 ).

4. Procédé suivant la revendication 3, **caractérisé en ce qu'**on utilise, pour la première canalisation ( R1 ), au moins en partie, un diamètre intérieur plus petit que pour la deuxième canalisation ( R2 ).

5. Procédé suivant la revendication 1 ou 2, **caractérisé en ce qu'**on utilise comme première ( R1 ) et deuxième canalisations ( R2 ), un tuyau ayant deux voies distinctes d'écoulement de diamètre intérieur différent.

6. Procédé suivant l'une des revendications précédentes,
**caractérisé en ce que** les deux unités ( D1, D2 ) de détecteur et les ouvertures ( ALR1, ALR2 ) d'aspiration de la première ( R1 ) et de la deuxième canalisations ( R2 ) sont disposées de manière à ce que les distances entre la première unité ( D1 ) de détecteur et les ouvertures ( ALR1 ) d'aspiration de la première canalisation ( R1 ) soient égales aux distances entre la deuxième unité ( D2 ) de détecteur est les ouvertures ( ALR2 ) d'aspiration de la deuxième canalisation ( R2 ).

7. Procédé suivant l'une des revendications précédentes,
**caractérisé**
**en** ne qu'on utilise pour les ouvertures ( ALR1 ) d'aspiration de la première canalisation ( R1 ), un diamètre diffèrent de celui des ouvertures ( ALR2 ) d'aspiration de la deuxième canalisation ( R2 ).

8. Procédé suivant l'une des revendications précédentes,
**caractérisé**
**en ce que** la première ( R1 ) et la deuxième canalisations ( R2 ) sont parallèles.

9. Procédé suivant l'une des revendications précédentes,
**caractérisé**
**en ce qu'**on utilise comme unité ( D1, D2 ) de détecteur soit une unité de détection optique, soit une unité d'indication de gaz.

10. Procédé suivant la revendication 9, **caractérisé en ce qu'**on utilise pour les deux unités ( D1, D2 ) de détecteur respectivement le même type d'unité de détecteur.

11. Procédé suivant l'une des revendications précédentes,
**caractérisé**
**en ce qu'**on utilise pour la première ( D1 ) et la deuxième unité ( D2 ) de détecteur, la même sensibilité.

12. Procédé suivant l'une des revendications précédentes,
**caractérisé**
**en ce qu'**on utilise un ventilateur et/ou une soufflante comme au moins une unité ( ASE ) d'aspiration.

13. Procédé suivant l'une des revendications précédentes,
**caractérisé**
**en ce qu'**on utilise une unité ( ASE ) propre d'aspiration respectivement pour la première ( R1 ) et la deuxième canalisations ( R2 ).

14. Procédé suivant la revendication 13 , **caractérisé**
**en ce que** l'on produit dans la première ( R1 ) et dans la deuxième canalisations ( R2 ), par l'unité ( ASE ) d'aspiration respective, une vitesse d'aspiration différente de l'air de l'espace envoyé aux unités ( D1, D2 ) de détecteur.

15. Système avertisseur d'incendie pour la détection et la détermination du lieu d'un incendie dans au moins un espace sous surveillance,
- comprenant une première unité ( D1 ) de détecteur et une deuxième unité ( D2 ) de détecteur pour la détection d'une grandeur d'incendie, dans lequel au moins une partie de l'air contenu dans au moins un espace sous surveillance est envoyée à la première unité ( D1 ) de détecteur par une première canalisation ( R1 ) et à la deuxième unité ( D2 ) de détecteur par une deuxième canalisation ( R2 ), la première ( R1 ) et la deuxième canalisations ( R2 ) étant disposées dans chaque espace sous surveillance et étant pourvues d'ouvertures ( ALR1, ALR2 ) d'aspiration,
- comprenant au moins une unité ( ASE ) d'aspiration pour envoyer l'air de l'espace dans les deux unités ( D1, D2 ) de détecteur,
- comprenant une unité ( AWE ) d'exploitation qui, pour la détermination du lieu de l'incendie est reliée aux deux unités ( D1, D2 ) de détecteur, qui est destinée à exploiter la grandeur d'incendie et qui est destinée à déterminer au moins une différence de temps entre la détection d'au moins une valeur de seuil de la grandeur d'incendie dans la première unité ( D1 ) de détecteur et la détection d'au moins une valeur de seuil de cette même grandeur d'incendie dans la deuxième unité ( D2 ) de détecteur, et
- comprenant une centrale d'indication d'incendie pour émettre une alerte avec indication du lieu de l'incendie,
**caractérisé**
- **en ce qu'**il est envoyé, par la première ( R1 ) et par la deuxième canalisations ( R2 ) aux deux unités ( D1, D2 ) de détecteur, l'air de l'espace dans la même direction du courant ayant respectivement des vitesses ( v1, v2 ) d'air moyennes différentes, et
- **en ce que** l'unité ( AWE ) d' exploitation est prévue pour la détermination du lieu de l'incendie à partir de la au moins une différence de temps déterminée en fonction des deux vitesses ( v1, v2 ) d'air, notamment en fonction de leur différence.

16. Indicateur d'incendie pour la détection et la détermination du lieu d'un incendie dans au moins un espace sous surveillance,
- comprenant une première unité ( D1 ) de détecteur et une deuxième unité ( D2 ) de détecteur pour la détection d'une grandeur d'incendie, dans lequel au moins une partie de l'air contenue dans au moins un espace sous surveillance est envoyée à la première unité ( D1 ) de détecteur par une première canalisation ( R1 ) et à la deuxième unité ( D2 ) de détecteur par une deuxième canalisation ( R2 ), la première ( R1 ) et la deuxième canalisations ( R2 ) étant disposées dans chaque espace sous surveillance et étant pourvues d'ouvertures ( ALR1, ALR2 ) d'aspiration,
- comprenant au moins une unité ( ASE ) d'aspiration pour envoyer l'air de l'espace dans les deux unités ( D1, D2 ) de détecteur,
- comprenant une unité ( AWE ) d'exploitation qui, pour la détermination du lieu de l'incendie, est reliée aux deux unités ( D1, D2 ) de détecteur, qui est destinée à exploiter la grandeur d'incendie et qui est destinée à déterminer au moins une différence de temps entre la détection d'au moins une valeur de seuil de la grandeur d'incendie dans la première unité ( D1 ) de détecteur et la détection d'au moins une valeur de seuil de cette même grandeur d'incendie dans la deuxième unité ( D2 ) de détecteur, et
**caractérisé**
- **en ce qu'**il est envoyé, par la première ( R1 ) et par la deuxième canalisations ( R2 ) aux deux unités ( D1 , D2 ) de détecteur, l'air de l'espace dans la même direction du courant ayant respectivement des vitesses ( v1, v2 ) moyennes d'air différentes, et
- **en ce que** l'unité ( AWE ) d'exploitation est prévue pour la détermination du lieu de l'incendie à partir de la au moins une différence de temps déterminée en fonction des deux vitesses ( v1, v2 ) d'air, notamment en fonction de leur différence.
